# DEMANDE DE BREVET EUROPEEN

(11) **EP 3 792 887 A1**
(43) Date de publication de la demande: **17.03.2021**
(21) Numéro de dépôt: 19197426.0
(22) Date de dépôt: 14.09.2019
(51) Int. Cl.: G07F 17/32

(54) **SYSTÈME, ENSEMBLE ET PROCÉDÉ DE RÉGLAGE DE L'INCLINAISON D'UNE PARTIE D'EXTRÉMITÉ D'UN PLATEAU PRINCIPAL D'UNE MACHINE DU TYPE POUSSE-PIÈCES**

(71) Demandeur: Losud, 34150 Gignac (FR)
(72) Inventeur: TRAVAIL, Lilian, 34150 GIGNAC (FR)
(74) Mandataire: Delaveau, Sophie

(57) **Abrégé**

L'invention porte principalement sur un système de réglage (1a, 1b) adapté pour régler l'inclinaison d'une partie d'extrémité (30a, 30b) d'un plateau de réception (27a, 27b) d'éléments de type pièces ou jetons (100) d'une machine de jeux dite à cascade ou pousse-pièces, le plateau de réception (27a, 27b) comprenant une partie plane fixe de réception (28) de pièces (100), et ladite partie d'extrémité (30a, 30b) qui est montée à pivotement relativement à la partie plane (28) autour d'un axe de pivotement (34a) et qui comprend une portion plane (31a, 31b) formant zone de déversement des pièces (100) depuis la partie plane (31a, 31b) et faisant saillie de la partie plane fixe (28), lequel système de réglage (1a, 1b) comprend un moteur (2) prévu pour entrainer à pivotement la partie d'extrémité mobile (30a, 30b) du plateau de réception (27a, 27b) entre au moins une position de difficulté minimale dans laquelle la partie plane fixe (28) du plateau de réception (27a, 27b) et la portion plane (31a, 31b) de la partie d'extrémité mobile (30a, 30b) forment un premier angle saillant déterminé (α1), et une position de difficulté maximale dans laquelle ladite portion plane (31a, 31b) de la partie d'extrémité mobile (30a, 30b) et ladite partie plane fixe (28) forment un second angle saillant déterminé (α2) inférieur au premier angle saillant (α1) et supérieur à quatre-vingt-dix degrés, ledit système de réglage (1a, 1b) comprenant en outre des moyens aptes à bloquer la partie d'extrémité mobile (30a, 30b) dans la position considérée.

## Description

### DOMAINE TECHNIQUE

L'invention s'inscrit dans le domaine des machines de jeux.

L'invention se rapporte plus particulièrement à un plateau de réception d'éléments de type pièces ou jetons, installé dans une machine de jeu dite à cascade ou pousse-pièces.

### ART ANTERIEUR ET INCONVENIENTS DE L'ART ANTERIEUR

Les machines de jeux à cascade sont bien connues et comprennent classiquement un plateau de guidage d'éléments de type pièces ou jetons qui débouche sur un dispositif de va-et-vient en mouvement sur un plateau de réception des éléments. Dans la suite de la description, le terme « jeton » sera utilisé pour se référer auxdits éléments.

Le principe de jeu est le suivant : le joueur introduit des jetons dans un dispositif d'insertion solidaire d'une extrémité du plateau de guidage, ces jetons glissent par gravité de manière contrôlée en étant guidée le long du plateau de guidage pour tomber sur le dispositif de va-et-vient. Les jetons arrivant le plus récemment sur le dispositif de va-et-vient poussent, par le mouvement dudit dispositif, les jetons déjà présents sur le dispositif vers le plateau de réception qui de préférence est horizontal. Les jetons déjà présents sur le plateau de réception sont à leur tour poussés par l'action combinée du mouvement du dispositif de va-et-vient et par l'arrivée de jetons nouvellement tombés sur le plateau de réception. Il en résulte un mouvement des jetons sur le plateau de réception vers un bord dudit plateau de réception à mesure que le joueur insère des jetons. Le bord du plateau débouche enfin dans une zone de collecte des jetons que le joueur peut récupérer.

La machine de jeux doit rester rentable, et cela n'est possible qu'à la condition que le joueur se retrouve sans jetons après un durée déterminée. Il est par exemple connu qu'une partie d'extrémité du plateau de réception soit inclinée pour limiter la chute des jetons au-delà du bord dudit plateau.

Néanmoins, une telle solution ne permet pas de modifier ce paramètre de rentabilité de la machine de jeu. Il pourrait en effet être intéressant de rendre la machine plus ou moins rentable pour modifier les conditions d'utilisation de la machine.

### OBJECTIF DE L'INVENTION

L'invention vise donc à proposer un système, un ensemble et un procédé de réglage de l'inclinaison qui permet de modifier l'inclinaison de la partie d'extrémité d'un plateau de réception d'une machine de jeux.

L'invention vise également à modifier plus aisément l'inclinaison de ladite partie d'extrémité.

### EXPOSE DE L'INVENTION

À cet effet, l'invention vise principalement un système de réglage adapté pour régler l'inclinaison d'une partie d'extrémité d'un plateau de réception d'éléments de type pièces ou jetons d'une machine de jeux dite à cascade ou pousse-pièces, le plateau de réception comprenant une partie plane fixe de réception de pièces, et ladite partie d'extrémité qui est montée à pivotement relativement à la partie plane autour d'un axe de pivotement et qui comprend une portion plane formant zone de déversement des pièces depuis la partie plane et faisant saillie de la partie plane fixe, lequel système de réglage comprend un moteur prévu pour entrainer à pivotement la partie d'extrémité mobile du plateau de réception entre au moins une position de difficulté minimale dans laquelle la partie plane fixe du plateau de réception et la portion plane de la partie d'extrémité mobile forment un premier angle saillant déterminé, et une position de difficulté maximale dans laquelle ladite portion plane de la partie d'extrémité mobile et ladite partie plane fixe forment un second angle saillant déterminé inférieur au premier angle saillant et supérieur à quatre-vingt-dix degrés, ledit système de réglage comprenant en outre des moyens aptes à bloquer la partie d'extrémité mobile dans la position considérée.

Le système de réglage peut également comporter les caractéristiques optionnelles suivantes considérées isolément ou selon toutes les combinaisons techniques possibles :
- le système de réglage comprend des moyens d'interaction coopérant avec le moteur et aptes à coopérer avec une portion d'entrainement à pivotement de la partie d'extrémité mobile à une distance de l'axe de pivotement de ladite partie d'extrémité mobile autorisant le pivotement de cette dernière, lesquels moyens d'interaction sont mobiles à translation en sont aptes à générer un couple de force sur la portion d'entrainement à pivotement pour provoquer le pivotement de la partie d'extrémité mobile autour de son axe de pivotement.
- le système de réglage est situé sous le plateau de réception et comporte une pièce de guidage des moyens d'interaction, lesquels moyens d'interaction comprennent une tige s'étendant selon un axe longitudinal, et traversant ladite pièce de guidage.
- une première extrémité de la tige coopère avec le moteur, et une seconde extrémité opposée de la tige est destinée à coopérer par appui de contact avec la portion d'entrainement à pivotement, et la tige est mobile à translation le long de son axe longitudinal en étant apte à générer le couple de force sur la portion d'entrainement à pivotement de la partie d'extrémité mobile.
- la tige est filetée et coopère avec un arbre du moteur pour être entrainée à rotation autour de son axe longitudinal.
- le système comprend un moyen de détermination de l'inclinaison de la partie d'extrémité mobile.
- le moyen de détermination d'angle est un potentiomètre multi-tours relié à l'arbre moteur par des moyens de transmission du mouvement de l'arbre.
- le système comprend des moyens de traitement et de commande sans fil configurés pour piloter le réglage de l'inclinaison d'une partie d'extrémité d'un plateau de réception.

L'invention porte en outre sur un ensemble de réglage de l'inclinaison d'une partie d'extrémité d'un plateau de réception d'éléments de type pièces ou jetons d'une machine de jeux dite à cascade ou pousse-pièces, lequel plateau de réception comprend une partie plane fixe de réception de pièces et ladite partie d'extrémité qui est montée à pivotement relativement à la partie plane fixe autour d'un axe de pivotement et qui comprend une portion plane formant zone de déversement des pièces et faisant saillie de la partie plane fixe, et le dit ensemble comprenant un système de réglage de l'inclinaison de la partie d'extrémité mobile qui comprend un moteur d'entraînement à pivotement de la partie d'extrémité mobile du plateau de réception entre au moins une position de difficulté minimale dans laquelle la partie plane fixe du plateau de réception et la portion plane de la partie d'extrémité mobile forment un premier angle saillant déterminé, et une position de difficulté maximale dans laquelle ladite portion plane de la partie d'extrémité mobile et ladite partie plane fixe forment un second angle saillant déterminé inférieur au premier angle saillant et supérieur à quatre-vingt-dix degrés, ledit système de réglage comprenant en outre des moyens de blocage de la partie d'extrémité mobile dans la position considérée.

L'ensemble de réglage peut également comporter les caractéristiques optionnelles suivantes considérées isolément ou selon toutes les combinaisons techniques possibles :
- le second angle saillant entre la partie plane fixe du plateau de réception et la portion plane de la partie d'extrémité mobile est supérieur ou égal à cent trente-cinq degrés,
- le second angle saillant entre la partie plane fixe du plateau de réception et la portion plane de la partie d'extrémité mobile est inférieur ou égal à cent quatre-vingts degrés,
- le système de réglage comprend des moyens d'interaction coopérant avec le moteur et avec une portion d'entrainement à pivotement de la partie d'extrémité mobile à une distance de l'axe de pivotement de ladite partie d'extrémité mobile autorisant le pivotement de cette dernière, lesquels moyens d'interaction sont mobiles à translation en générant un couple de force sur la portion d'entrainement à pivotement pour provoquer le pivotement de la partie mobile autour de son axe de pivotement.
- le système de réglage et la portion d'entraînement à pivotement de la partie d'extrémité mobile sont situés sous le plateau de réception et comporte une pièce de guidage des moyens d'interaction, lesquels moyens d'interaction comprennent une tige s'étendant selon un axe longitudinal parallèle à ladite partie plane fixe et perpendiculaire à l'axe de pivotement de la partie d'extrémité mobile, et traversant ladite pièce de guidage.
- une première extrémité de la tige à distance de la partie d'extrémité mobile coopère avec le moteur, et une seconde extrémité opposée de la tige à proximité de la partie d'extrémité mobile coopère par appui de contact avec la portion d'entrainement à pivotement, la tige est mobile à translation le long de son axe longitudinal en générant le couple de force sur la portion d'entrainement à pivotement de la partie d'extrémité mobile et la tige est filetée et coopère avec un arbre du moteur pour être entrainée à rotation autour de son axe longitudinal.
- la partie d'entrainement à pivotement de la partie d'extrémité mobile comprend une lumière oblongue s'étendant transversalement à ladite portion d'entrainement à pivotement, laquelle lumière est traversée par la seconde extrémité de la tige qui comprend une butée de contact en appui contre une face de la portion d'entraînement en regard du moteur, et un moyen de serrage du côté de la face opposée de la portion d'entraînement,
- la partie d'extrémité mobile présente la forme d'une équerre qui est montée à pivotement le long du bord de la partie plane fixe du plateau de réception,
- alternativement, le système de réglage comprend une pièce de support de la portion d'entraînement s'étendant perpendiculairement et solidairement sous sa partie plane fixe, et la portion d'entrainement à pivotement est disposée en porte à faux dans une lumière ménagée dans ladite pièce de support,
- le système de réglage comprend un moyen de détermination de l'angle formé entre la portion plane de la partie d'extrémité mobile et la partie plane fixe,
- le moyen de détermination de l'angle est configuré pour suivre le mouvement de l'arbre moteur,
- le moyen de détermination d'angle est un potentiomètre multi-tours relié à l'arbre moteur par des moyens de transmission du mouvement de l'arbre,
- le système de réglage comprend des moyens de traitement et de commande sans fil configurés pour piloter le réglage de l'inclinaison de la partie d'extrémité du plateau de réception.

L'invention porte en outre sur une machine de jeux dite à cascade ou pousse-pièces, comprenant au moins un ensemble de réglage d'inclinaison tel que précédemment décrit.

L'invention porte enfin sur un procédé de réglage de l'inclinaison d'une partie d'extrémité d'un plateau de réception d'éléments de type pièces ou jetons d'une machine de jeux dite à cascade ou pousse-pièces, lequel procédé est mis en oeuvre par au moins un ensemble de réglage tel que précédemment décrit installé dans une machine de jeux telle que précédemment indiquée, le procédé comprend au moins les étapes successives de :
- envoi, via des moyens de traitement et de commande compris dans le système de réglage, d'une commande de pivotement de la partie d'extrémité mobile du plateau de réception jusqu'à une valeur d'angle saillant finale ;
- détermination de l'angle saillant initial par un moyen de détermination dudit angle reliés électriquement aux moyens de traitement et de commande, et envoi de la valeur de l'angle auxdits moyens de traitement et de commande ;
- envoi par les moyens de traitement et de commande reliés électriquement au moteur, d'une commande d'actionnement dudit moteur pour déplacer des moyens d'interaction coopérant avec le moteur et avec une portion d'entrainement à pivotement de la partie d'extrémité mobile à une distance de l'axe de pivotement de ladite partie d'extrémité mobile autorisant le pivotement de cette dernière ;
- lorsque l'angle atteint la valeur finale, envoi d'une commande d'arrêt du moteur par les moyens de traitement et de commande ;
- actionnement des moyens de blocage par les moyens de traitement et de commande, pour bloquer le pivotement de la partie d'extrémité mobile.

### PRESENTATION DES FIGURES

D'autres caractéristiques et avantages de l'invention ressortiront clairement de la description qui en est donnée ci-dessous, à titre indicatif et nullement limitatif, en référence aux figures annexées parmi lesquelles :
La figure 1 représente une vue en perspective d'une partie de la machine de jeux selon un premier mode de réalisation de l'invention ;
La figure 2 représente une vue en perspective d'un détail de la machine de jeux de la figure 1 ;
La figure 3 représente une vue en coupe de la machine de jeux de la figure 1 illustrant l'ensemble de réglage dans un premier mode de réalisation, la partie d'extrémité du plateau de réception étant inclinée au maximum ;
La figure 4 représente une vue en coupe de la machine de jeux de la figure 1 illustrant l'ensemble de réglage dans un premier mode de réalisation, la partie d'extrémité du plateau de réception étant inclinée au minimum ;
La figure 5 représente une vue d'un détail de la figure 4 selon la flèche V ;
La figure 6 représente une vue en coupe d'un second mode de réalisation de l'invention illustrant l'ensemble de réglage de l'invention.

### DESCRIPTION DETAILLEE DE L'INVENTION

Il est tout d'abord précisé que sur les figures, les mêmes références désignent les mêmes éléments quelle que soit la figure sur laquelle elles apparaissent et quelle que soit la forme de représentation de ces éléments. De même, si des éléments ne sont pas spécifiquement référencés sur l'une des figures, leurs références peuvent être aisément retrouvées en se reportant à une autre figure.

Il est également précisé que les figures représentent essentiellement deux modes de réalisation de l'objet de l'invention mais qu'il peut exister d'autres modes de réalisation qui répondent à la définition de l'invention.

En référence aux figures 1 à 4, la machine de jeux comprend un dispositif d'insertion 45 de jetons 100 de type connu, qui présente la forme d'une barre comprenant une pluralité de fentes d'insertion 46 réparties sur toute la longueur de la barre 45. La machine de jeux comprend également une zone de récolte de jetons 100 (non représentée), communément nommée sébile. La zone de récolte et le dispositif d'insertion 45 de jetons 100 sont les seules parties de la machine de jeux avec lesquelles le joueur peut interagir.

La machine de jeux comprend un plateau de guidage 23 des jetons 100 insérés via le dispositif d'insertion 45. Ledit dispositif d'insertion 45 est ainsi solidarisé au voisinage d'une première extrémité du plateau de guidage 23. En outre, le plateau de guidage 23 est orienté de sorte que les jetons insérés 100 par les fentes 46 glissent par gravité le long de la surface du plateau de guidage 23 jusqu'à une deuxième extrémité opposée à la première. Classiquement et préférentiellement, le plateau de guidage 23 est sensiblement vertical. De manière optionnelle, le plateau de guidage 23 peut comprendre sur sa surface des guides ou des obstacles (non représentés) qui permettent de modifier le trajet emprunté par les jetons insérés 100, et éviter que ces derniers se déplacent simplement en ligne droite.

La machine de guidage comprend également un dispositif de va-et-vient, comprenant une base plane 25 de réception des jetons 100 glissant sur le plateau de guidage 23, laquelle base plane 25 s'étend selon un axe longitudinal. Préférentiellement, cette base plane 25 est sensiblement horizontale : la tranche 24 du plateau de guidage 23 située au niveau de sa deuxième extrémité est donc en regard de la surface supérieure de la base plane 25. En outre, la distance entre la tranche 24 du plateau de guidage 23 et la surface supérieure de la base plane 25 est inférieure à l'épaisseur des jetons insérés 100 via le dispositif d'insertion 45. Ainsi, les jetons 100 reposant sur la base plane 25 ne peuvent pas s'encaster entre la tranche 24 du plateau de guidage 23 et la surface supérieure de la base plane 25.

Le dispositif de va-et-vient comprend également des rails de guidage linéaire 47 de la base plane 25 et au moins un moteur à translation (non représenté) solidaire du châssis de la machine (non représenté), lequel moteur à translation provoque un mouvement de translation en va-et-vient de la base plane 25 le long des rails de guidage 47 selon une direction transversale à la base plane 25, et cela entre deux position extrémales représentées respectivement aux figures 1 et 2. Ce mouvement de va-et-vient est perpendiculaire au plateau de guidage 23 dans la mesure où ce plateau de guidage 23 et la base plane 25 sont perpendiculaires entre eux. Les rails de guidage 47 sont en outre orientés selon une direction perpendiculaire au plateau de guidage 23.

La base plane 25 est donc mise en translation entre une position en retrait représentée sur la figure 2 et une position avancée représentée sur la figure 1, avec une amplitude D déterminée.

En référence aux figures 1 à 6, la machine de jeu comprend également un plateau de réception 27a, 27b des jetons 100 solidaire du châssis de la machine et situé juste en contrebas de la base plane 25 du dispositif de va-et-vient. Ce plateau de réception 27a, 27b comprend une partie plane fixe 28 qui s'étend parallèlement à la base plane 25, et une partie d'extrémité libre 30a, 30b éloignée de la base plane débouchant sur un bord libre 48 du plateau de réception 27a, 27b, lequel bord libre 48 s'étend perpendiculairement à la direction du mouvement de va-et-vient de la base plane 25.

Le principe du jeu est le suivant : un certain nombre de jetons 100 étant déjà présents sur la base plane 25 du dispositif de va-et-vient et sur le plateau de réception 27a, 27b, et le dispositif de va-et-vient étant en mouvement, un joueur insère des jetons 100 par le dispositif 45 prévu à cet effet. Les jetons insérés 100 glissent le long de la surface du plateau de guidage 23 pour tomber sur la base plane 25 du dispositif de va-et-vient. Puisque les jetons 100 disposés sur la base plane 25 ont un mouvement relatif par rapport au plateau de guidage 23, au moins certains de ces jetons 100 nouvellement tombés viennent buter contre ledit plateau de guidage 23 lorsque la base plane 25 se déplace vers sa position de retrait, provoquant par réaction le déplacement de ces jetons sur la surface de la base 25 en direction du bord libre considéré 26 de la base plane 25. Ces jetons 100 nouvellement tombés se déplaçant sur la surface supérieure de la base plane 25 poussent d'autres jetons 100 déjà présents sur la base plane 25 vers le bord libre 26 de ladite base plane 25.

Plus le joueur insère de jetons 100, plus ces jetons 100 nouvellement tombés sur la base plane 25 poussent d'autres jetons 100 déjà présents sur ladite base 25, si bien que des jetons 100 finissent par tomber sur le plateau de réception 27a, 27b en contrebas de la base plane 25.

De la même manière, les jetons 100 déjà présents sur le plateau de réception 27a, 27b sont à leur tour poussés par l'action combinée du mouvement vers sa position avancée de la base plane 25 et par l'arrivée de jetons 100 nouvellement tombés sur le plateau de réception 27a, 27b et poussées par le bord libre 26 de la base plane 25. Il en résulte un mouvement des jetons 100 sur le plateau de réception 27a, 27b vers le bord libre 48 dudit plateau de réception 27a, 27b à mesure que le joueur insère des jetons 100. Le bord libre 48 du plateau de réception 27a, 27b débouchant dans la zone de collecte des jetons 100, les jetons 100 qui franchissent le bord libre 48 tombent du plateau de réception 27a, 27b dans la sébile et peuvent être récupérés par le joueur.

En d'autres termes, c'est lors du déplacement de la position en retrait vers la position avancée de la base plane 25 que les jetons 100 nouvellement tombés sur le plateau de réception 27a, 27b viennent en butée contre le bord libre 26 de la base plane 25 et peuvent exercer une poussée sur les autres jetons 100 plus éloignés de ce bord libre 26, cette poussée étant transmise de proche en proche aux autres jetons 100 jusqu'à provoquer le déversement des jetons 100 au-delà du bord libre 48 du plateau de réception 27a, 27b dans la zone de récolte.

Selon l'invention et en référence aux figures 3, 4 et 6, la partie d'extrémité libre 30a, 30b du plateau de réception 27a, 27b est mobile à pivotement autour d'un axe de pivotement 34a. Cet axe de pivotement 34a est parallèle à la direction d'extension d'un bord libre 29 de la partie plane fixe 28 du plateau de réception 27a, 27b.

La partie d'extrémité libre 30a, 30b comprend en outre une portion plane 31a, 31b faisant saillie de la partie plane fixe 28 et formant zone de déversement des jetons 100 dans la sébile.

Selon l'invention, la partie d'extrémité mobile 30a, 30b est reliée à un système de réglage 1a, 1b de l'inclinaison de la portion plane 31a, 31b de la partie d'extrémité 30a, 30b par rapport à la partie plane fixe 28 du plateau de réception 27a, 27b. Plus précisément, la partie d'extrémité mobile 30a, 30b comprend une portion d'entrainement à pivotement 32a, 32b autour de l'axe de pivotement 34a. Cette portion d'entrainement 32a, 32b interagit avec des moyens d'interaction 3 du système de réglage 1a, 1b qui seront décrits ci-après.

En outre, le système de réglage 1a, 1b et le plateau de réception 27a, 27b forment un ensemble de réglage d'inclinaison. La machine de jeux comporte quant à elle au moins un ensemble de réglage d'inclinaison.

En référence aux figures 3 à 6, ce système de réglage 1a, 1b va maintenant être décrit.

Le système de réglage 1a, 1b comprend un moteur 2 solidaire d'un bâti 22, lequel bâti 22 est lui-même solidarisé sous la partie plane fixe 28 du plateau de réception 27a, 27b. De manière avantageuse et comme représenté sur les figures, le moteur 2 est du type à rotation et comprend un arbre d'entrainement en rotation 7.

Cette arbre moteur 7 traverse le bâti 22 par un orifice prévu à cet effet et est solidarisée à une douille mécanique 12 de type connue. Cette douille 12 comprend une partie de solidarisation 13 à l'arbre moteur 7 et une partie cylindrique creuse cannelée 14 dont la longueur d est comprise entre 15 et 25 millimètres, et est préférentiellement de l'ordre de 20 millimètres. Ainsi lorsque le moteur 2 est actionné, l'arbre moteur 7 entraine la douille 12 en rotation.

Le système de réglage 1a, 1b comprend également une tige filetée 5 comprenant une tête cannelée 15 logée dans la partie cylindrique 14 de la douille cannelé 12, de sorte que l'entrainement en rotation de la douille 12 provoque l'entrainement en rotation de la tige filetée 5. La tige filetée 5 s'étend sous la partie plane fixe 28 du plateau de réception 27a, 27b selon un axe longitudinal parallèle à ladite partie plane fixe 28 et perpendiculaire à l'axe de pivotement 34a de la partie d'extrémité mobile 30a, 30b.

Le système de réglage 1a, 1b comprend également une pièce de guidage fixe 4a, 4b, solidarisée à la partie plane fixe 28 du plateau de réception 27a, 27b et s'étendant sous ce dernier. Cette pièce de guidage 4a, 4b comprend une plaque perpendiculaire à la tige filetée 5, laquelle plaque comprend un perçage taraudé de même pas que le filetage de la tige 5, lequel perçage taraudé est traversé par la tige 5. Ainsi, lorsque l'arbre moteur 2 entraine la tige filetée 5 en rotation, cette dernière se visse ou se dévisse dans le perçage taraudé de la pièce de guidage 4a, 4b, et provoque un mouvement à translation de la tige filetée 5 selon son axe longitudinal.

L'amplitude d du mouvement à translation de la tige fileté 5 est égale à la longueur d de la partie cylindrique cannelée 14 de la douille 12, et la tige 5 est mobile entre deux positions extrême respectivement sortie lorsque la tête 15 de la tige filetée 5 est au niveau de l'extrémité libre de la partie cannelée 14 de la douille 12, et rentrée lorsque la tête 15 de la tige filetée 5 est au niveau de l'extrémité opposée de la partie cannelée 14 de la douille 12 (figure 4).

Comme représenté sur les figures 3, 4 et 6, la plaque peut comporter un simple perçage 16a, 16b en vis-à-vis duquel est disposé un écrou taraudé 17a, 17b solidarisé à la pièce de guidage 4a, 4b. Cette dernière solution assure un meilleur guidage de la tige filetée.

La douille 12 et la tige filetée 5 forment les moyens d'interaction 3 coopérant avec le moteur 2 et avec la portion d'entrainement à pivotement 32a, 32b de la partie d'extrémité mobile 30a, 30b du plateau de réception 27a, 27b. En effet, l'extrémité libre de la tige 5 coopère par appui de contact avec ladite portion d'entrainement 32a, 32b, et la translation de ladite tige 5 entraine le pivotement de la portion plane 31a, 31b de la partie d'extrémité mobile 30a, 30b du plateau de réception 27a, 27b.

Le système de réglage 1a, 1b comprend des moyens de blocage (non représentées) de l'arbre moteur 7. Ces moyens permettent ainsi de bloquer la tige filetée 5 dans une position déterminée. La tige 5 étant bloquée dans une position, il en résulte que la partie d'extrémité mobile 30a, 30b du plateau de réception 27a, 27b est également bloquée dans une inclinaison déterminée.

Le système de réglage 1a, 1b comprend également des moyens de détermination de l'inclinaison de la partie d'extrémité mobile 30a, 30b. Ces moyens de détermination comprennent un potentiomètre multi-tours 8 solidarisé au bâti 22 et relié à l'arbre moteur 7 par des moyens de transmission 9. Ces moyens de transmission 9 comprennent un premier pignon 18 solidarisé coaxialement à la douille 12, et un deuxième pignon 19 solidarisé à un arbre de rotation 21 du potentiomètre multi-tours 8, lequel arbre 21 traverse le bâti 22 au travers d'un perçage prévu à cet effet. Enfin, les deux pignons 18, 19 sont reliés entre eux par une courroie de transmission 20.

En connaissant le rapport entre les deux pignons 18, 19, il est aisé de déduire du potentiomètre 8 le déplacement angulaire de la tige filetée 5. Connaissant le diamètre et le pas de filetage de la tige 5, il est également prévu de déduire la distance parcourue par la tige 5 selon son axe longitudinal en fonction de son déplacement angulaire. Enfin, la détermination de l'inclinaison de la portion plane 31a, 31b en fonction de la distance parcourue par la tige 5 sera précisé plus loin dans la description.

De manière particulièrement avantageuse, le système de réglage 1a, 1b comprend des moyens de traitement et de commande (non représentés) du moteur 2 et du potentiomètre multi-tours 8. Ces moyens de traitement et de commande comprennent classiquement une carte électronique programmable reliée électriquement au moteur 2 et au potentiomètre 8 par des interfaces de connexion connues. Cette carte électronique est également reliée à une interface homme machine permettant de piloter le moteur 2 et comprenant un moyen d'affichage. Avantageusement, cette interface homme machine communique sans fil avec la carte électronique à l'aide de moyens de communication sans fil, par exemple un émetteur/récepteur du type Bluetooth.

En référence aux figures 3 et 4, le système de réglage 1a de l'invention et la partie d'extrémité mobile 30a du plateau de réception 27a vont maintenant être décrits dans un premier mode de réalisation.

La pièce de guidage 4a est ici une simple plaque solidarisée au bord libre 29 de la partie plane fixe 28 du plateau de réception 27a. La partie d'extrémité mobile 30a se présente quant à elle sous la forme d'une équerre montée à pivotement le long du bord libre 29 de la partie plane fixe 28 du plateau de réception 27a, sur un axe de pivotement 34a solidaire de la pièce de guidage 4a. Plus précisément, c'est la partie de l'équerre formant sa portion d'entrainement 32a qui est solidarisée à l'axe de pivotement 34a.

La portion d'entrainement 32a s'étend selon un axe longitudinal parallèle au bord libre 29 de la partie plane fixe 28 du plateau de réception 27a. La portion d'entrainement 32a comprend en outre une lumière traversante oblongue 33a, dirigée selon un axe transversal de ladite portion d'entrainement, laquelle lumière 33a est traversée par l'extrémité libre 6 de la tige filetée 5.

En référence à la figure 6, le système de réglage 1b de l'invention et la partie d'extrémité mobile 30b du plateau de réception 27b vont maintenant être décrits dans un second mode de réalisation.

La pièce de guidage 4b est ici une équerre solidarisée sous la partie plane fixe 28 du plateau de réception 27a par des moyens de fixation 39. Une première portion 41b de l'équerre 4b est solidarisée sous la partie plane fixe 28 du plateau de réception 27a, et le bâti 22 du moteur 2 est solidarisé à cette première portion 41b par l'intermédiaire d'une entretoise 40. Une seconde portion 42b de l'équerre 4b s'étend perpendiculairement sous la partie plane fixe 28 du plateau de réception 27b, et comprend le perçage 16b et l'écrou taraudé 17b au travers duquel la tige filetée 5 est guidée.

Le système de réglage 1b comprend une pièce de support 35b en forme d'équerre, dont une première portion 36b est solidarisée sous la partie plane fixe 28 du plateau de réception 27b, et dont une seconde portion 37b s'étend perpendiculairement sous la partie plane fixe 28 du plateau de réception 27b. La portion d'entrainement 32b de la partie d'extrémité mobile 30b est quant à elle disposée en porte à faux dans une lumière longitudinale 43b ménagée dans ladite pièce de support 35b.

La portion d'entrainement 32b présente par exemple une forme de S dont la partie centrale 38b repose en porte à faux dans la lumière longitudinale 43b. La partie d'extrémité mobile 30b peut ainsi pivoter autour d'un axe de pivotement virtuel formé par la ligne de contact entre la paroi inférieure de la lumière 43b de la pièce de support 35b et de la portion d'entrainement 32b.

A l'instar du premier mode de réalisation, la portion d'entrainement 32b comprend en outre une lumière traversante oblongue 33b, dirigée selon un axe transversal de ladite portion d'entrainement 32b, laquelle lumière 33b est traversée par l'extrémité libre 6 de la tige filetée 5.

Quel que soit le mode de réalisation de l'invention, la tige filetée 5 comprend au niveau de son extrémité libre 6 une butée de contact 10 en vis-à-vis d'une face de la portion d'entrainement à pivotement 32a, 32b qui est en regard du moteur 2. Cette butée 10 est par exemple et de manière avantageuse un écrou taraudé et est plus large que la lumière oblongue 33a, 33b ménagée dans la portion d'entrainement à pivotement (figure 5). La tige filetée comprend en outre un moyen de serrage 11 solidaire de l'extrémité libre 6 de ladite tige 5 et qui est positionné du côté de la face opposée de la portion d'entrainement à pivotement 32a, 32b. Ce moyen de serrage 11 est par exemple un autre écrou taraudé également plus large que la lumière oblongue 33a, 33b, et permet d'éviter que la tige filetée 5 ne se désengage de la lumière oblongue 33a, 33b.

Le principe du réglage de l'inclinaison de la partie d'extrémité mobile 30a, 30b du plateau de réception 27a, 27b à l'aide du système de réglage 1a, 1b va maintenant être décrit en référence aux figure 3 et 4.

Lorsque la tige filetée 5 est dans sa position rentrée, comme représentée sur la figure 4, la portion plane 31a de la partie d'extrémité mobile 30a est dans son inclinaison minimale. Cette inclinaison définit un premier angle saillant α1 entre la portion plane 31a et la partie plane fixe 28 du plateau de réception 27a, la valeur duquel angle α1 étant déterminée préalablement. Ce premier angle α1 peut par exemple être inférieur ou égal à 180 degrés, et caractérise une position dite de difficulté minimale, car dans cette inclinaison, les jetons 100 peuvent plus facilement tomber dans la zone de récolte.

A mesure que le moteur 2 entraine la tige 5 en rotation pour la déplacer en translation vers sa position sortie, la butée de contact 10 vient en appui de contact contre la portion d'entrainement à pivotement 32a de la partie d'extrémité mobile 30a. Comme le point de contact entre la butée 10 et la portion d'entrainement 32a est éloigné de l'axe de pivotement 34a, l'appui de contact génère un couple de force sur la portion d'entrainement 32a qui provoque le pivotement de la portion plane 31a de la partie d'extrémité mobile 30a. L'inclinaison de cette portion plane 31a augmente à mesure que l'angle entre la portion plane 31a de la partie d'extrémité mobile 30a et la partie plane fixe 28 diminue. A mesure que l'inclinaison augmente, la difficulté du jeu proposée par la machine augmente également car les jetons 100 sont plus facilement retenus au niveau du bord du plateau de réception 27a.

Lorsque la tige filetée 5 approche de sa position sortie, comme représentée sur la figure 3, la portion plane 31a de la partie d'extrémité 30a est dans son inclinaison maximale. Cette inclinaison définit un second angle saillant α2 entre la portion plane 31a et la partie plane fixe 28 du plateau de réception 27a, et dont la valeur est déterminée préalablement. Ce second angle α2 peut par exemple être supérieur ou égal à 135 degrés, et caractérise une position dite de difficulté maximale, car dans cette inclinaison, les jetons 100 tombent plus difficilement dans la zone de récolte.

Enfin, pour assurer le pivotement de la partie d'extrémité mobile 30a, 30b entre ses deux inclinaisons extrémales, il est nécessaire que la taille de la lumière oblongue 33a, 33b selon l'axe transversal de la portion d'entrainement 32a, 32b soit suffisante pour éviter tout blocage de la tige 5 contre la paroi de ladite lumière oblongue 33a, 33b.

Un procédé de réglage de l'inclinaison de la partie d'extrémité mobile 30a, 30b du plateau de réception 27a va maintenant être décrit.

Au cours d'une première étape, l'opérateur interagissant avec l'interface homme machine des moyens de traitement et de commande entre une commande de pivotement de la partie d'extrémité mobile 30a, 30b jusqu'à une inclinaison à atteindre, qui correspond à valeur d'angle saillant entre la portion plane 31a, 31b de la partie d'extrémité mobile 30a, 30b et la partie plane fixe 28 à atteindre. Cet angle à atteindre sera appelé angle final.

Cette commande contenant les instructions d'inclinaison à atteindre est alors envoyé via les moyens de communication sans fil à la carte électronique.

Au cours d'une deuxième étape, la carte électronique détermine, à partir de la position du potentiomètre multi-tours 8, la position de la tige filetée 5 et donc l'inclinaison initiale de la partie d'extrémité mobile 30a, 30b, correspondant à l'angle saillant initial entre la portion plane 31a, 31b de la partie d'extrémité mobile 30a, 30b et la partie plane fixe 28. La carte électronique calcule alors la distance angulaire devant être parcourue par le moteur 2 et le potentiomètre multi-tours 8 pour que la tige 5 puisse atteindre la position correspondant à l'inclinaison d'angle saillant final.

Au cours d'une troisième étape, la carte électronique envoie alors une commande d'actionnement au moteur 2, ce qui met l'arbre moteur 7 en mouvement. L'arbre 7 entraine la tige 5 en rotation, cette dernière ayant un mouvement en translation concomitant pour pousser, ou au contraire permettre le retrait de la portion d'entrainement à pivotement 32a, 32b.

Lorsque la tige filetée 5 atteint la position correspondant à l'angle final d'inclinaison, la carte électronique commande l'arrêt du moteur 2 au cours d'une quatrième étape.

Au cours d'une cinquième étape, la carte électronique actionne les moyens de blocage pour bloquer la rotation de l'arbre moteur 7 et donc pour bloquer tout mouvement de la tige filetée 5. La partie d'extrémité mobile 30a, 30b du plateau de réception 27a, 27b reste ainsi bloquée dans sa position d'inclinaison finale.

Comme précisé plus haut, une machine de jeux peut comprendre plusieurs plateau de réception 27a, 27b, chacun associé à un système de réglage 1a, 1b de son extrémité mobile 30a, 30b propre, chaque système de réglage 1a, 1b possédant sa propre carte électronique de commande. Avantageusement, la machine possède une unique interface homme machine électriquement reliée à l'ensemble des cartes électronique, ladite interface comprenant un module permettant de sélectionner la carte électronique avec laquelle l'opérateur veut interagir.

L'invention permet de régler l'inclinaison de la partie d'extrémité 30a, 30b de chaque plateau de réception 27a, 27a de la machine de jeux, afin de moduler la difficulté des jeux proposés par la machine. L'invention permet également de régler aisément et à distance cette inclinaison, sans qu'il ne soit nécessaire d'intervenir manuellement sur le plateau de réception 27a, 27b. Il est ainsi inutile de démonter la machine pour régler l'inclinaison de la partie d'extrémité 30a, 30b des plateaux de réception 27a, 27b et un tel réglage pourrait se faire sans interruption de jeu.

Les modes de réalisation décrits ci-dessus ne sont nullement limitatifs, et des modifications peuvent y être apportées sans sortir du cadre de l'invention. Par exemple, il est possible de remplacer le moteur 2, la douille 12 et la tige filetée 5 par un piston.

## Revendications

1. Système de réglage (1a, 1b) adapté pour régler l'inclinaison d'une partie d'extrémité (30a, 30b) d'un plateau de réception (27a, 27b) d'éléments de type pièces ou jetons (100) d'une machine de jeux dite à cascade ou pousse-pièces, le plateau de réception (27a, 27b) comprenant une partie plane fixe de réception (28) de pièces (100), et ladite partie d'extrémité (30a, 30b) qui est montée à pivotement relativement à la partie plane (28) autour d'un axe de pivotement (34a) et qui comprend une portion plane (31a, 31b) formant zone de déversement des pièces (100) depuis la partie plane (31a, 31b) et faisant saillie de la partie plane fixe (28), lequel système de réglage (1a, 1b) comprend un moteur (2) prévu pour entrainer à pivotement la partie d'extrémité mobile (30a, 30b) du plateau de réception (27a, 27b) entre au moins une position de difficulté minimale dans laquelle la partie plane fixe (28) du plateau de réception (27a, 27b) et la portion plane (31a, 31b) de la partie d'extrémité mobile (30a, 30b) forment un premier angle saillant déterminé (α1), et une position de difficulté maximale dans laquelle ladite portion plane (31a, 31b) de la partie d'extrémité mobile (30a, 30b) et ladite partie plane fixe (28) forment un second angle saillant déterminé (α2) inférieur au premier angle saillant (α1) et supérieur à quatre-vingt-dix degrés, ledit système de réglage (1a, 1b) comprenant en outre des moyens aptes à bloquer la partie d'extrémité mobile (30a, 30b) dans la position considérée.

2. Ensemble de réglage de l'inclinaison d'une partie d'extrémité (30a, 30b) d'un plateau de réception (27a, 27b) d'éléments de type pièces ou jetons (100) d'une machine de jeux dite à cascade ou pousse-pièces, lequel plateau de réception (27a, 27b) comprend une partie plane fixe (28) de réception de pièces (100) et ladite partie d'extrémité (30a, 30b) qui est montée à pivotement relativement à la partie plane fixe (28) autour d'un axe de pivotement (34a) et qui comprend une portion plane (31a, 31b) formant zone de déversement des pièces (100) et faisant saillie de la partie plane fixe (28), et en ce qu'il comprend un système de réglage (1a, 1b) de l'inclinaison de la partie d'extrémité mobile (30a, 30b) qui comprend un moteur (2) d'entraînement à pivotement de la partie d'extrémité mobile (30a, 30b) du plateau de réception (27a, 27b) entre au moins une position de difficulté minimale dans laquelle la partie plane fixe (28) du plateau de réception (27a, 27b) et la portion plane (31a, 31b) de la partie d'extrémité mobile (30a, 30b) forment un premier angle saillant déterminé (α1), et une position de difficulté maximale dans laquelle ladite portion plane (31a, 31b) de la partie d'extrémité mobile (30a, 30b) et ladite partie plane fixe (28) forment un second angle saillant déterminé (α2) inférieur au premier angle saillant (α1) et supérieur à quatre-vingt-dix degrés, ledit système de réglage (1a, 1b) comprenant en outre des moyens de blocage de la partie d'extrémité mobile (30a, 30b) dans la position considérée.

3. Ensemble selon la revendication précédente, **caractérisé en ce que** le second angle saillant (α2) entre la partie plane fixe (28) du plateau de réception (27a, 27b) et la portion plane (31a, 31b) de la partie d'extrémité mobile (30a, 30b) est supérieur ou égal à cent trente-cinq degrés, et inférieur ou égal à cent quatre-vingts degrés.

4. Ensemble selon l'une quelconque des revendications 9 à 11, **caractérisé en ce que** le système de réglage (1a, 1b) comprend des moyens d'interaction (3) coopérant avec le moteur (2) et avec une portion d'entrainement à pivotement (32a, 32b) de la partie d'extrémité mobile (30a, 30b) à une distance de l'axe de pivotement (34a) de ladite partie d'extrémité mobile (30a, 30b) autorisant le pivotement de cette dernière, lesquels moyens d'interaction (3) sont mobiles à translation en générant un couple de force sur la portion d'entrainement à pivotement (32a, 32b) pour provoquer le pivotement de la partie mobile (30a, 30b) autour de son axe de pivotement (34a).

5. Ensemble selon la revendication précédente, **caractérisé en ce que** le système de réglage (1a, 1b) et la portion d'entraînement à pivotement (32a, 32b) de la partie d'extrémité mobile (30a, 30b) sont situés sous le plateau de réception (27a, 27b) et comporte une pièce de guidage (4a, 4b) des moyens d'interaction (3), lesquels moyens d'interaction (3) comprennent une tige (5) s'étendant selon un axe longitudinal parallèle à ladite partie plane fixe (28) et perpendiculaire à l'axe de pivotement (34a) de la partie d'extrémité mobile (30a, 30b), et traversant ladite pièce de guidage (4a, 4b).

6. Ensemble selon la revendication précédente, **caractérisé en ce qu'**une première extrémité de la tige (5) à distance de la partie d'extrémité mobile (30a, 30b) coopère avec le moteur (2), et une seconde extrémité opposée (6) de la tige (5) à proximité de la partie d'extrémité mobile (30a, 30b) coopère par appui de contact avec la portion d'entrainement à pivotement (32a, 32b), **en ce que** la tige (5) est mobile à translation le long de son axe longitudinal en générant le couple de force sur la portion d'entrainement à pivotement (32a, 32b) de la partie d'extrémité mobile (30a, 30b) et **en ce que** la tige (5) est filetée et coopère avec un arbre (7) du moteur (2) pour être entrainée à rotation autour de son axe longitudinal.

7. Ensemble selon la revendication 5 ou 6, **caractérisé en ce que** la partie d'entrainement à pivotement (32a, 32b) de la partie d'extrémité mobile (30a, 30b) comprend une lumière oblongue (33a, 33b) s'étendant transversalement à ladite portion d'entrainement à pivotement (32a, 32b), laquelle lumière (33a, 33b) est traversée par la seconde extrémité (6) de la tige (5) qui comprend une butée de contact (10) en appui contre une face de la portion d'entraînement (32a, 32b) en regard du moteur (2), et un moyen de serrage (11) du côté de la face opposée de la portion d'entraînement (32a, 32b).

8. Ensemble selon l'une quelconque des revendications 2 à 7, **caractérisé en ce que** la partie d'extrémité mobile (30a) présente la forme d'une équerre qui est montée à pivotement le long du bord (29) de la partie plane fixe (28) du plateau de réception (27a).

9. Ensemble selon l'une quelconque des revendications 2 à 7, **caractérisé en ce que** le système de réglage (1b) comprend une pièce de support (35b) de la portion d'entraînement (32b) s'étendant perpendiculairement et solidairement sous sa partie plane fixe (28), et **en ce que** la portion d'entrainement à pivotement (32b) est disposée en porte à faux dans une lumière (43b) ménagée dans ladite pièce de support (35b).

10. Ensemble selon l'une quelconque des revendications 2 à 9, **caractérisé en ce que** le système de réglage (1a, 1b) comprend un moyen de détermination de l'angle formé entre la portion plane (31a, 31b) de la partie d'extrémité mobile (30a, 30b) et la partie plane fixe (28).

11. Ensemble selon la revendication 2 à 10, **caractérisé en ce que** le moyen de détermination de l'angle est configuré pour suivre le mouvement de l'arbre moteur (7).

12. Ensemble selon la revendication précédente, **caractérisé en ce que** le moyen de détermination d'angle est un potentiomètre multi-tours (8) relié à l'arbre moteur (7) par des moyens de transmission du mouvement de l'arbre (9).

13. Ensemble selon l'une quelconque des revendications 2 à 12, **caractérisé en ce que** le système de réglage (1a, 1b) comprend des moyens de traitement et de commande sans fil configurés pour piloter le réglage de l'inclinaison de la partie d'extrémité (30a, 30b) du plateau de réception (27a, 27b).

14. Machine de jeux dite à cascade ou pousse-pièces, comprenant au moins un ensemble de réglage d'inclinaison selon les revendications 2 à 13.

15. Procédé de réglage de l'inclinaison d'une partie d'extrémité d'un plateau de réception (27a, 27b) d'éléments de type pièces ou jetons (100) d'une machine de jeux dite à cascade ou pousse-pièces, lequel procédé est mis en œuvre par au moins un ensemble de réglage selon l'une quelconque des revendications 2 à 13 installé dans une machine de jeux selon la revendication 14, le procédé comprenant les étapes successives de :
• Envoi, via des moyens de traitement et de commande compris dans le système de réglage (1a, 1b), d'une commande de pivotement de la partie d'extrémité mobile (30a, 30b) du plateau de réception (27a, 27b) jusqu'à une valeur d'angle saillant finale ;
• Détermination de l'angle saillant initial par un moyen de détermination dudit angle reliés électriquement aux moyens de traitement et de commande, et envoi de la valeur de l'angle auxdits moyens de traitement et de commande ;
• Envoi par les moyens de traitement et de commande reliés électriquement au moteur (2), d'une commande d'actionnement dudit moteur (2) pour déplacer des moyens d'interaction (3) coopérant avec le moteur (2) et avec une portion d'entrainement à pivotement (32a, 32b) de la partie d'extrémité mobile (30a, 30b) à une distance de l'axe de pivotement (34a) de ladite partie d'extrémité mobile (30a, 30b) autorisant le pivotement de cette dernière ;
• Lorsque l'angle atteint la valeur finale, envoi d'une commande d'arrêt du moteur (2) par les moyens de traitement et de commande ;
• Actionnement des moyens de blocage par les moyens de traitement et de commande, pour bloquer le pivotement de la partie d'extrémité mobile (30a, 30b).
